# EUROPÄISCHE PATENTANMELDUNG

(11) **EP 4 122 691 A1**
(43) Veröffentlichungstag der Anmeldung: **25.01.2023**
(21) Anmeldenummer: 22183415.3
(22) Anmeldetag: 06.07.2022
(51) Int. Cl.: B31B 50/62, B31B 50/52, B31B 120/50

(54) **VORRICHTUNG UND VERFAHREN ZUM BEZIEHEN VON SCHACHTELN**

(30) Priorität: 21.07.2021 DE 202021118800 U
(71) Anmelder: Kolbus GmbH & Co. KG, 32369 Rahden (DE)
(72) Erfinder: Brokate, Nils, 27245 Kirchdorf (DE)

(57) **Zusammenfassung**

Eine Vorrichtung zum Beziehen von Schachtelrohlingen mit einem Nutzenzuschnitt aus biegeschlaffem Materialbogen sieht eine Einschlagevorrichtung vor, die geeignet ist, einen Bereich des Nutzenzuschnittes über die Kante einer Wand nach innen einzuschlagen, und die eine außerhalb der Schachtel angeordnete Halteeinrichtung aufweist, welche die jeweilige Wand gegen beim Einschlagen des Nutzens auftretenden Kräfte stützt.

## Beschreibung

Die vorliegende Erfindung betrifft eine Vorrichtung nach dem Oberbegriff des Anspruchs 1 sowie ein Verfahren nach dem Oberbegriff des Anspruchs 8.

Eine Anlage zur Herstellung von Schachteln mit einer Vorrichtung zum Beziehen von Schachtelrohlingen zeigt die Schrift US2009/0156380A1. Dabei werden von jeweils vorgelagerten Vorrichtungen die Schachtelrohlinge und die mit Klebstoff versehenen Bezugsmaterialien, die Nutzenzuschnitte einer Fügeeinrichtung durch Transporteinrichtungen zugeführt. Diese setzt jeweils einen Schachtelrohling mit dessen Boden auf die beleimte Seite des Nutzenzuschnittes. In einer darauffolgenden Vorrichtung wird der Nutzenzuschnitt an allen vier Schachtelwänden angerollt. Ein vorhandener Überstand des Nutzenzuschnittes wird nach innen eingeschlagen. Dazu ist jeder Wand eine Bezieheinrichtung zugeordnet.

Die vier Bezieheinrichtungen sind paarweise gegenüberliegend angeordnet. Sie weisen jeweils eine Anreiberolle und einen Umschlagebalken auf. Das Fügen des Nutzens an den Außenwänden erfolgt durch Abwälzen der Anreiberollen an den Außenseiten der Schachtel. In einem ersten Schritt wird dazu die Schachtel vertikal zwischen dem ortsfesten ersten Paar Bezieheinrichtungen durchgeführt. Anschließend verbleibt die Schachtel in einer Ruhestellung und die Einschlagschieber des ersten Paares schlagen die Überstände des Nutzenzuschnittes nach innen. Das zweite Paar Bezieheinrichtungen rollt anschließend in einer Vertikalbewegung seiner Anreiberollen den Nutzen an die verbleibenden Wände, bevor deren Umschlagebalken die übrigen Überstände einschlagen. Abschließend senkt sich ein Formstempel in die bezogene Schachtel, um den eingeschlagenen Bezug an den Innenseiten der Schachtel anzureiben.

Beim Umschlagen der Nutzenüberstände nach innen wird die Schachtel nur gegen nach außen gerichtete Kräfte abgestützt. Nach innen wirkende Kräfte müssen durch die Schachtel selber aufgenommen werden, wobei sich die jeweilige Wand nach innen wölbt. Dadurch treten immer wieder Falten, Lufteinschlüsse oder sogar Beschädigungen der Schachtel auf.

Dem entgegenwirkend schlägt KR1020060128627A einen horizontal geteilten Stempel vor. Dessen unterer Teil ist während des Einschlagens als Stütze in die Schachtel eingebracht. Der obere Teil taucht zum Anreiben des Nutzeneinschlags an die Innenseiten der Schachtel in die Schachtel ein. Der in der Schachtel befindliche untere Teilstempel stützt nur denjenigen Abschnitt effektiv, der seiner Höhe entspricht. Der darüber ragende Abschnitt der Wand gibt abhängig von Material und Format weiterhin nach. Darüber hinaus wird der für das Einschlagen nutzbare Bereich durch den unteren Teilstempel beschränkt. Für eine gute Stützwirkung muss der untere Teilstempel möglichst hoch gestaltet sein, für einen tiefen Nutzeneinschlag jedoch möglichst gering.

Insbesondere Schachtelrohlinge aus dünnem bzw. wenig biegesteifem Material und großen Abmessungen führen zumindest bei einem tiefen Einschlag häufig zu mangelhafter Qualität.

Es ist daher eine Aufgabe der vorliegenden Erfindung, ein gegenüber dem Stand der Technik verbessertes Verfahren und eine verbesserte Vorrichtung zu schaffen, welche zumindest einen der aufgezeigten Nachteile des Standes der Technik überwinden und die gesteigerten Anforderungen an die zu erzielende Produktqualität befriedigen.

Die Aufgabe wird mit einer Vorrichtung gelöst, welche die Merkmale nach Anspruch 1 aufweist, sowie durch ein Verfahren, welches die Merkmale nach Anspruch 8 aufweist. Vorteilhafte Ausgestaltungen ergeben sich aus den abhängigen Ansprüchen.

Die oben genannten Ziele werden durch die vorliegende Erfindung insbesondere dadurch erreicht, dass die Vorrichtung eine Halteeinrichtung aufweist, deren auf die Schachtelwand wirkenden Halteelemente außerhalb der Schachtel angeordnet sind. Die Halteeinrichtung stabilisiert die einzuschlagende Wand und stützt sie gegen die durch das Einschlagen auftretenden Kräfte. Durch die Anordnung außerhalb der Schachtel bleiben die Schachtelöffnung sowie die Innenwände frei. Die Innenwände können so vollflächig mit Nutzen bezogen werden, während die Halteeinrichtung die Wand stabilisiert.

Vorteilhaft ist eine Anordnung der Halteelemente in unmittelbarer Nähe der die Schachtelöffnung begrenzenden und zu beziehenden Kante und deren Wirkung auf einen an die einzuschlagende Kante angrenzenden Bereich der Wand. Auf diese Weise wird die bestmögliche Wirkung der Stabilisierung erreicht.

Vorzugsweise ziehen die Halteelemente die Wand an die Halteeinrichtung. In vorteilhafter Ausgestaltung sind die Halteelemente als Saugelemente gestaltet. Das Saugelement ist über eine Saugleitung mit einer Unterdruckversorgung verbunden. Vorzugsweise bilden Sauger bekannter Art die Saugelemente. Alternativ bildet eine Kammer das Saugelement, welche von einer durchsaugenden Platte gegen die Schachtelwand abgeschlossen ist.

Denkbar sind auch Halteelemente, welche andere physikalischen Prinzipien nutzen wie beispielsweise Magnetismus oder elektrostatische Aufladung.

In weiterer Ausgestaltung sind die Halteelemente in einer ersten Richtung bewegbar, welche parallel zu der zu beziehenden Wand und orthogonal zu der von der Schachtelöffnung aufgespannten Ebene orientiert ist. Auf diese Weise können Schachteln unterschiedlicher Höhen verarbeitet werden. Dazu sind die Halteelemente mit einer ersten Zustelleinrichtung bekannter Art verbunden.

Vorteilhafter Weise sind die Halteelemente in einer zweiten Richtung bewegbar, welche orthogonal zu der zu beziehenden Wand orientiert ist. Eine Zustellbewegung der Halteelemente von einer zu der Wand beabstandeten Ausgangsposition auf die Wand ist es ohne Markierungen oder Beschädigungen der Schachtel möglich, diese in die Einrichtung einzubringen. Zum Ausbringen werden die Halteelemente wiederum in ihre Ausgangsposition verbracht. Gleichzeitig können so auf einfache Weise unterschiedliche Formate verarbeitet werden.

Anschließend wird die Erfindung unter Bezugnahme auf die Figuren, auf die bezüglich aller in der Beschreibung nicht näher erwähnten Einzelheiten verwiesen wird, anhand von Ausführungsbeispielen erläutert. Die Figuren zeigen:
- **Fig. 1**: perspektivische Darstellung von rechtsseitigen Bearbeitungseinrichtungen einer Vorrichtung zum Beziehen von Schachteln;
- **Fig. 2**: perspektivische Darstellung einer Umschlageeinrichtung,
- **Fig. 3**: Detailansicht einer Umschlageeinrichtung in Produktflussrichtung,
- **Fig. 4**: Schnitt durch eine Halteleiste,
- **Fig. 5**: perspektivische Darstellung des Produktflusses durch eine Vorrichtung zum Beziehen von Schachteln.

Der Produktfluss einer Maschine zum Beziehen von Schachtelrohlingen 50 mit Bezugsnutzen 55 erfolgt entlang eines Transportpfades 500, der in Fig. 5 von links unten nach rechts oben verläuft. Dabei werden die Schachtelrohlinge 50 von einer Zufuhr einzeln in einer Bereitstellungsposition zur Verfügung gestellt. Die Schachtelrohlinge 50 werden mit ihrem nach unten weisenden und horizontal ausgerichteten Boden 51 in die Bereitstellungsposition verbracht. Die Seitenwände 52 des Schachtelrohlings 50 sind dabei parallel zu dem Transportpfad 500 orientiert, während die Stirnwände quer zum Transportpfad 500 orientiert sind. Die Zufuhr der Schachtelrohlinge 50 erfolgt quer zum Transportpfad 500, an welchem die Bearbeitungsstationen 1, 2 in einem Maschinengestell 4 angeordnet sind. Die Bereitstellungsposition der Schachtelrohlinge 50 ist einem die Nutzenzuschnitte 55 zuführenden Transportband der Nutzenzufuhr angeordnet.

Die Nutzenzuschnitte 55 werden einzeln beleimt, von dem Transportband übernommen und entlang eines linearen Transportpfades 500 bewegt. Geeignete Vorrichtungen für den Klebstoffauftrag auf den Nutzen 55 sind hinreichend bekannt und daher nicht in den Figuren dargestellt oder weiter erläutert. Ein ebenfalls nicht dargestellter Roboter übernimmt den in seiner Bereitstellungsposition befindlichen Schachtelrohling 50 und setzt ihn in einer mehrdimensionalen Aufsetzbewegung positionsgenau auf den Bodenbereich des beleimten Nutzenzuschnitts 55. Die jetzt verbundene Einheit aus Schachtelrohling 55 und Bezugsnutzen 55 wird an eine sich an das Transportband anschließende Transporteinrichtung 5 mit derselben Transportrichtung 500 übergeben.

Die Transportriemen 54 dieser Transporteinrichtung 5 bewegen die Schachteleinheiten durch die entlang der Transportbahn 500 angeordneten Bearbeitungsvorrichtungen 1, 2. Dabei werden die Wände 52 der Schachtelrohlinge 50 bezogen. Der Transport kann dabei intermittierend erfolgen, wobei die Ruhephasen den Bearbeitungsstationen zugeordnet sind. Alternativ erfolgt der Transport kontinuierlich, wobei einige der mit der Schachteleinheit in Kontakt tretenden Bauteile der Bearbeitungsstationen 1, 2 mit der Schachteleinheit parallel zu dem Transportpfad 500 bewegt werden.

Beidseitig des Transportpfades 500 ist jeweils eine Anreibevorrichtung 1 vorgesehen. In Fig. 1 ist eine bezüglich des Transportpfades 500 rechtsseitig angeordnete Anreibevorrichtung 1 gezeigt. Diese weist jeweils einen Anreiber 10 auf, um den jeweiligen Abschnitt 57 des Nutzenzuschnitts 55 an die korrespondierende Außenwand 53 des Schachtelrohlings 50 zu fügen. Der Anreiber 10 kann beispielsweise als Bürste oder als Walze ausgebildet sein. Zum Fügen wird er in einer durch die zu beziehenden Außenwand 53 festgelegten Ebene 601 über die jeweilige Wand 52 bewegt. Die Bewegung des Anreibers 10 erfolgt linear und relativ zu dem zu beziehenden Schachtelrohling 50. Um Lufteinschlüsse zu vermeiden, startet diese Anreibebewegung unterhalb der durch die Transportelemente 54 gebildeten Ebene und ist auf die Schachtelöffnung 60 gerichtet. So wird die Luft durch die Anreibebewegung zur Schachtelöffnung 60 hin ausgestrichen. Meist wird dabei ein in Fig. 5 gezeigter Überstand 56 gebildet. Der Überstand 56 bildet einen zweiten Fügebereich 58 des Nutzens 55 und soll um die Kante 61 des Schachtelrohlings 50 in die Schachtelöffnung 60 eingeschlagen und an die Innenwand 59 gefügt werden.

Dazu ist der Anreibevorrichtung 1 jeweils eine Umschlageeinrichtung 2 zugeordnet. Die in Fig. 2 gezeigte Umschlageeinrichtung 2 der umfasst eine Umschlageleiste 20, die geeignet ist, den Nutzenüberstand 56 um die Schachtelkante 61 in die durch die Schachtelöffnung 60 festgelegte Ebene 602 umzuschlagen. Die Umschlageleiste 20 erstreckt sich über die komplette Länge der einzuschlagenden Kante 61. Mittels einer nicht dargestellten Zustelleinrichtung bekannter Art wird die Ausgangsposition der Umschlageleiste in vertikaler Richtung 101 festgelegt und so auf die Höhe der zu beziehenden Schachtel eingestellt. Dabei wird die Unterseite 202 der Umschlageleiste 20 in der von der Schachtelöffnung 60 aufgespannten Ebene 602 positioniert. Abhängig von den Materialeigenschaften kann die Umschlagleiste 20 auch in einem geringen Abstand zu dieser Ebene 602 positioniert werden, um einerseits das Bilden von Lufteinschlüssen und Falten und andererseits Beschädigungen der Schachtel 70 beim Einschlagen des Nutzenüberstandes 56 zu vermeiden.

Die Umschlageeinrichtung 2 weist eine weitere durch Halter 21 mit der Umschlageleiste 20 wirkverbundene Zustelleinrichtung auf, welche eine Bewegung der Umschlageleiste 20 in einer zweiten Richtung 102 quer zu dem Transportpfad 500 ermöglicht. Dazu sind Linearführungen 22 und Spindeltriebe 23 vorgesehen. Diese sind ein einem gemeinsamen Lager 24 aufgenommen. Diese Zustelleinrichtung bewirkt die Einschlagbewegung aus einer Ausgangsposition A, in welcher sich die Umschlageleiste 20 in einem Abstand zu der einzuschlagenden Schachtelwand 52 befindet, in eine Endposition B, wobei die Unterseite 202 der Umschlageleiste 20 die Kante 61 der Wand 52 überstreicht. Darüber hinaus erlaubt die Zustelleinrichtung das Festlegen der Ausgangsposition A abhängig von der Querausdehnung des Schachtelrohlings 50.

Insbesondere bei Schachtelrohlingen 50 aus wenig biegesteifer Pappe und mit großen Abmessungen neigt die zu beziehende Wand 52 der Einschlagbewegung durch elastisches Verformen auszuweichen. Das führt häufig zu minderwertigen Schachteln 70. Um dem entgegen zu wirken und die Schachteleinheit während des Umschlagens des Nutzenüberstandes 56 in die Öffnungsebene 602 zu stabilisieren, ist eine Halteeinrichtung 3 vorgesehen. Die Halteeinrichtung 3 wirkt von außen auf die einzuschlagende Wand 52. So können Kollisionen der Halteeinrichtung 3 mit dem einzuschlagenden Nutzenüberstand 56 unabhängig von dessen Abmessungen vermieden werden.

Dazu weist die Halteeinrichtung 3 eine Leiste 30 auf. Diese Halteleiste 30 ist außerhalb des Schachtelrohlings 50 und unterhalb der Umschlageleiste 20 angeordnet. Sie erstreckt sich über die komplette Länge der einzuschlagenden Kante 61. Die Halteleiste 30 wird im wesentlichen von einem Balken 301 gebildet. Dieser nimmt die einzuschlagende Wand 52 haltende Elemente auf. In den gezeigten Beispielen bilden Sauger 302 diese Halteelemente. Die Sauger 302 mit jeweils einer Saugöffnung 305 sind durch eine Saugleitung 34 mit einer Unterdruckversorgung verbunden. Um die Saugleitung 34 möglichst kurz halten zu können, wird die Unterdruckversorgung durch in der Halteinrichtung 3 integrierte Ejektoren 35 erzeugt. Alternativ können andere Unterdruckquellen bekannter Art eingesetzt werden.

Im einfachsten Fall ist ein in etwa mittig zu der Halteleiste 30 angebrachter Sauger 302 vorgesehen. Das in Fig. 2 gezeigte Beispiel weist mehrere über die Länge des Balkens 301 verteilte Sauger 302 auf. Die Sauger 302 sind jeweils schaltbar ausgeführt. So kann eine Anpassung an die Länge der einzuschlagenden Kante 61 erfolgen. Dazu sind mehrere separat schaltbare Ejektoren 35 vorgesehen. Alternativ können in den jeweiligen Saugleitungen 34 schaltbare Ventile angeordnet sein. Es können auch Sauger 302 deutlich unterhalb der Umschlageleiste 20 angeordnet sein.

Eine Alternative zu typischen Saugern ist in Fig. 4 angegeben. Dabei sind in den Balken 301 Taschen 311 eingelassen, in welche die Saugleitungen 34 münden. Zur Produktseite schließen die Taschen jeweils mit durchsaugenden Platten 303 ab. Beispielweise sind diese Platten 303 aus Filz oder anderem durchsaugenden Material gebildet. Beim Einschlagen bildet die Außenfläche 304 der Platte die Kontaktfläche, an der sich die einzuschlagende Wand 52 abstützt.

Die Halteleiste 30 ist über Halter 31 in Linearführungen 32 bewegbar aufgenommen. Die Linearführungen 32 des Halteeinrichtung 3 sind parallel zu den Linearführungen 22 der Umschlageleiste 20 angeordnet und erlauben eine Relativbewegung der Umschlageleiste 20 zu der Halteleiste 30 quer zum Transportpfad 500. Ein Pneumatikzylinder 33 dient der Halteleiste 30 als Antrieb. Alternativ können Umschlageleiste 20 und Halteleiste 30 gegeneinander federnd angeordnet sein.

In Fig. 3 sind in Transportrichtung 500 blickend die Umschlageleiste 20 und die Halteleiste 30 in ihrer Ausgangsposition A gezeigt. In vertikaler Richtung 101 ist die Halteleiste 30 derart zu der Umschlageleiste 20 angeordnet, dass sie bei der Umschlagebewegung der Umschlageleiste 20 in horizontaler Richtung 102 aufeinander gleiten und sich über ihre einander zugewandten Flächen 202, 313 stützen. Auf diese Weise können die Sauger 302 bzw die Stützfläche 304 der Halteleiste 30 derart dicht der Umschlageleiste 20 benachbart angeordnet sein, die die Belastung der Wand 52 beim Einschlagen minimiert ist.

Nach dem Umschlagen des Nutzenüberstandes 56 in die Ebene 602 der Schachtelöffnung 60 fährt die Umschlageleiste 20 von ihrer Endposition B in ihre Ausgangsposition A zurück. Ein weiterer Anreiber 11 der Anreibevorrichtung 1 taucht in die Schachtel 70 ein und reibt dabei den Fügebereich 58 des Nutzenüberstandes 56 an die Innenwand 59 der Schachtel 70.

Alternativ zu den Saugern 302 kann die beschriebene Halteleiste 30 andere physikalische Effekte wie bspw. Magnetismus oder Elektrostatik nutzen.

## Patentansprüche

1. **Vorrichtung** zum Beziehen von Schachtelrohlingen (50) jeweils mit wenigstens einem im wesentlichen biegeschlaffen Bezugsnutzen (55) durch klebeweises Fügen, wobei die zu beziehenden Schachtelrohlinge (50) jeweils
• wenigstens einen im wesentlichen ebenen Boden (51), drei jeweils im wesentlichen ebene Wände (52) und eine Öffnung (60) aufweisen,
• die wenigstens drei Wände (52) mit dem wenigstens einen Boden (51) verbunden sind, jeweils wenigstens einen Kantenabschnitt (61) aufweisen und diese wenigstens drei Kantenabschnitte (61) gemeinsam die Öffnung (60) des Schachtelrohlings (50) umschließen,
• wenigstens eine der Wände (52) wenigstens sowohl eine außen liegende und von wenigstens einer der die Öffnung (60) bildenden Kantenabschnitte (61) begrenzten ersten Fügefläche (53) als auch wenigstens eine innen liegende und von wenigstens einer der die Öffnung (60) bildenden Kantenabschnitte (61) begrenzten zweite Fügefläche (59) aufweist, und
• der wenigstens eine Bezugsnutzen (55) jeweils aus wenigstens einem Materialbogen gebildet ist und wenigstens zwei Fügebereiche (57, 58) aufweist,
wenigstens aufweisend in einem Maschinengestell (4) angeordnet
• eine Transporteinrichtung (5) mit wenigstens einem die zu beziehenden Schachteln (50, 70) förderwirksam erfassenden und entlang eines im wesentlichen linearen Transportpfades (500) bewegenden Transportelement (54),
• eine an dem wenigstens einen Transportpfad (500) angeordnete Anreibevorrichtung (1) mit wenigstens einem im wesentlichen in einer zu dem Transportpfad (500) parallelen ersten Ebene (601) bewegbaren Anreiber (10, 11),
• eine an dem wenigstens einen Transportpfad (500) angeordnete Umschlageeinrichtung (2) mit wenigstens einem im wesentlichen in einer zu dem Transportpfad (500) parallelen zweiten Ebene (602) von einer Ausgangsposition (A) in eine Endposition (B) und zurück bewegbaren Umschlagebalken (20), wobei die zweite Ebene (602) im wesentlichen orthogonal zu der ersten Ebene (601) orientiert ist,
**gekennzeichnet durch** wenigstens eine Halteeinrichtung (3) mit wenigstens einer wenigstens ein Halteelement aufweisende Stütze (30), wobei die wenigstens eine Stütze (30) der Halteeinrichtung (3) im wesentlichen unterhalb des wenigstens einen Umschlagebalkens (20) der wenigstens einen Umschlageeinrichtung (2) und außerhalb des jeweiligen Schachtelrohlings (50) angeordnet ist.

2. Vorrichtung nach Anspruch 1, **dadurch gekennzeichnet, dass** die Stütze (30) der Halteeinrichtung (3) wenigstens einen an einer die Öffnung (60) der Schachtel (50, 70) umschließenden Kante (61) angeordneten Balken (301) aufweist wobei der Balken (301) zu der Kante im wesentlichen parallel orientiert ist.

3. Vorrichtung nach Anspruch 1 oder 2, **dadurch gekennzeichnet, dass** die Halteeinrichtung (3) wenigstens ein Saugelement umfasst und dass das wenigstens eine Saugelement mit einer Unterdruckversorgung (34, 35, 100) verbunden ist.

4. Vorrichtung nach Anspruch 3, **dadurch gekennzeichnet, dass** das wenigstens eine Saugelement wenigstens einen Sauger (302) mit wenigstens einer Saugöffnung (305) umfasst.

5. Vorrichtung nach Anspruch 3 oder 4, **dadurch gekennzeichnet, dass** das wenigstens eine Saugelement wenigstens eine Platte (303) aus einem durchsaugenden Material aufweist und dass die wenigstens eine Platte (303) eine Stützfläche (304) für die wenigstens eine Wand (52) bildet.

6. Vorrichtung nach einem der Ansprüche 1 bis 5, **dadurch gekennzeichnet, dass** die wenigstens eine Stütze (30) wenigstens in einer ersten Richtung (101) bewegbar angeordnet ist, wobei die erste Richtung (101) im wesentlichen parallel zu der ersten Ebene (601) orientiert ist.

7. Vorrichtung nach einem der Ansprüche 1 bis 6, **dadurch gekennzeichnet, dass** die wenigstens eine Stütze (30) wenigstens in einer zweiten Richtung (102) bewegbar angeordnet ist, wobei die zweite Richtung (102) im wesentlich parallel zu der zweiten Ebene (602) orientiert ist.

8. **Verfahren** zum maschinellen Beziehen von Schachtelrohlingen (50) jeweils mit wenigstens einem im wesentlichen biegeschlaffen Bezugsnutzen (55) durch klebeweises Fügen, wenigstens umfassend die Schritte
• Aufbringen von Klebstoff auf wenigstens eine Fügefläche (53, 59) des Schachtelrohlings und/oder des Bezugsnutzens (55),
• Transportieren des Schachtelrohlings (50) und des Bezugsnutzens (55) in eine Anreibevorrichtung (1),
• Anreiben des Bezugsnutzens (55) an wenigstens eine Außenseite (53) des Schachtelrohlings (50),
• Einschlagen wenigstens eines Überstandes (56) des Bezugsnutzens (55) in etwa in eine von der Öffnung (60) des Schachtelrohlings (50) aufgespannte Ebene (602),
• Anreiben des Überstandes (56) des Bezugsnutzens (55) an eine Innenseite (59) des Schachtelrohlings (50),
**dadurch gekennzeichnet, dass** wenigstens während des Einschlagens des wenigstens einen Überstandes (56) des Bezugsnutzens (55) in etwa in eine von der Öffnung (60) des Schachtelrohlings (50) aufgespannte Ebene (602) diejenige Wand (52) der Schachtel (70), an welcher der sich einzuschlagende Überstand (56) befindet, durch wenigstens ein Mittel (30) der Vorrichtung stabilisiert wird und das wenigstens eine Mittel (30) stabilisierend auf die Außenwand der Schachtel (70) wirkt.

9. Verfahren nach Anspruch 8, **dadurch gekennzeichnet, dass** das wenigstens eine Mittel (30) stabilisierend auf wenigstens einen unmittelbar an die einzuschlagende Kante (61) anschließenden oder in einem vorbestimmten Abstand zu der einzuschlagenden Kante (61) liegenden Bereich der Wand (52) stabilisierend wirkt.

10. Verfahren nach Anspruch 8 oder 9, **dadurch gekennzeichnet, dass** die Stabilisierung erfolgt, indem die Schachtelwand (52) wenigstens bereichsweise an eine Halteleiste (30) der Vorrichtung gezogen insbesondere gesaugt wird.
